# EUROPÄISCHE PATENTSCHRIFT

(11) **EP 0 801 916 B1**
(45) Veröffentlichungstag und Bekanntmachung des Hinweises auf die Patenterteilung: **01.08.2001**
(21) Anmeldenummer: 97106338.3
(22) Anmeldetag: 17.04.1997
(51) Int. Cl.: A47C 23/06

(54) **Komfort-Lagerung für Federholzleisten am Grundrahmen eines Lattenrostes**
Support for slats of a mattres base
Suspension pour lattes de sommier

(30) Priorität: 20.04.1996 DE 19615762
(43) Veröffentlichungstag der Anmeldung: 22.10.1997
(73) Patentinhaber: Grund, Heinz, D-09484 Niederschlag (DE)
(72) Erfinder: Grund, Heinz, D-09484 Niederschlag (DE)
(74) Vertreter: Findeisen, Andreas

(56) Entgegenhaltungen:
- EP-A- 0 254 702
- DE-U- 9 407 423
- FR-A- 2 705 215

## Beschreibung

Die Erfindung betrifft eine Komfort-Lagerung für Federholzleisten am Grundrahmen eines Lattenrostes, die als wesentliche Baugruppe einen federnden Grundkörper aufweist. Dem federnden Grundkörper sind im oberen Abschnitt mindestens zwei, in gleicher horizontaler Ebene angeordnete kappenförmige Aufnahmeelemente für den stirnseitigen Endbereich von Federholzleisten zugeordnet. Dieser obere Abschnitt geht in zwei, jeweils schräg nach unten und innen verlaufende Abschnitte über, denen sich wiederum nach oben erstreckende Abschnitte anschließen, die in einen, zur Ebene der kappenförmigen Aufnahmeelemente parallel verlaufenden weiteren Abschnitt münden, der eine kürzere Baulänge als der obere Abschnitt aufweist und als Lagerelement zur Abstützung am Grundrahmen ausgestaltet ist.

Für Sitz- und Liegemöbel werden Lattenroste verwendet, die überwiegend aus einem Grundrahmen mit Holz- oder Schichtholzlatten bestehen. Diese sogenannten Federholzleisten werden am Grundrahmen häufig mit elastischen Lagerelementen abgestützt, welche die Stirnseite der Federholzleiste kappenartig umschließen.

Solche Abstützelemente, die in verschiedenartigen Ausgestaltungen bekannt sind, zum Beispiel DE 37 00 022 A 1 und DE 88 14 279 U 1, können jedoch nur relativ kurze Federwege realisieren. Insbesondere bei höheren vertikalen Belastungen, z.B. im Bereich der Schulterabsenkung, tritt aufgrund der begrenzten Federwirkung ein spürbarer Komfortverlust für den Nutzer des entsprechenden Möbels auf. Deshalb wurde bereits vorgeschlagen, zwischen der kappenartigen Aufnahme der Federholzleiste und deren Abstützung am Rahmen zusätzliche federnde Bauteile einzufügen, die eine belastungsabhängig absenkbare Lagerung der Federholzleiste bewirken. Unabhängig von der jeweils konkreten Bezeichnung sollen diese Lösungen für den Nutzer eine Erhöhung des Sitz- oder Liegekomforts ergeben und werden deshalb nachfolgend als "Komfort-Lagerung" bezeichnet.

Bekannte Komfort-Lagerungen sind beispielsweise in DE 43 15 563 A 1, DE 91 05 644 U 1 oder EP 254 702 B 1 beschrieben. Die letztgenannte Fundstelle weist eine Metall-Blattfeder auf, die als federnder Grundkörper wirkt und mehrere Konturabschnitte umfaßt: Einen oberen Abschnitt, der in zwei, jeweils schräg nach unten und innen verlaufende Abschnitte übergeht, denen sich wiederum nach oben erstreckende Abschnitte anschließen, die in einen horizontal verlaufenden Abschnitt münden. Am oberen Abschnitt werden zwei kappenförmige Aufnahmeelemente für den stirnseitigen Endbereich der Federholzleisten befestigt. Der untere horizontale Abschnitt, der eine kürzere Baulänge als der obere Abschnitt aufweist, wird mit einem Lagerelement zur Abstützung am Grundrahmen verbunden.

Die bisher bekannten Komfort-Lagerungen haben allerdings oftmals den Nachteil, daß sie aus zahlreichen Einzelteilen montiert werden müssen und somit erhebliche Zeit- und Kostenaufwendungen verursachen. Außerdem erfordert zumindest die EP 254 702 B 1 eine relativ große vertikale Ausdehnung der Metall-Blattfeder, um eine ausreichende Federwirkung zu erreichen. Somit ragen die Bauteile erheblich über die vertikale Ausdehnung der seitlichen Stützleisten des Grundrahmens, so daß sich wesentliche Nutzungseinschränkungen ergeben, weil an Sitz- und Liegemobeln oftmals nicht genügend Bauhöhe zur Verwendung hochbauender Lattenroste verfügbar ist.

Aufgabe der vorliegenden Erfindung ist es, eine Komfort-Lagerung für Federholzleisten am Grundrahmen eines Lattenrostes zu schaffen, die einen lediglich geringen Montageaufwand erfordert und gleichzeitig bei hohem Federkomfort eine geringe vertikale Bauhöhe aufweist. Dies soll insbesondere durch eine spezifische konstruktive Ausgestaltung des federnden Grundkörpers erreicht werden.

Die Erfindung ist im unabhängigen Anspruch 1 angegeben. Die Aufgabe wird dabei dadurch gelöst, daß der federnde Grundkörper als einstückiges, im Spritzgießverfahren hergestelltes Kunststoffteil ausgestaltet ist, bei dem jeweils im Bereich des Übergangs vom oberen Abschnitt in die schräg nach unten verlaufenden Abschnitte hohlzylindrische, in Richtung der Federholzleisten verlaufende Abschnitte angeordnet sind, die an ihrer, dem Grundrahmen entgegengesetzten Stirnseite und zumindest an ihrer obenliegenden Mantelfläche offen ausgestaltet sind und wobei der untere horizontale Abschnitt an seiner dem Grundrahmen des Lattenrostes zugeordneten Stirnseite in einen großflächigen senkrechten Abschnitt übergeht, der an seiner, in Einbaulage am Grundrahmen anliegenden Außenfläche mindestens zwei Dübelzapfen aufweist, die in derselben horizontalen Ebene wie die hohlzylindrischen Abschnitte angeordnet sind.

Wesentliche Vorteile dieser Komfort-Lagerung sind der geringe Herstellungs- und Montageaufwand, die eine erhebliche Reduzierung der notwendigen Zeit- und Kostenaufwendungen bewirken. Gleichzeitig kann durch die Anordnung von Dübelzapfen und hohlzylindrischen Abschnitten in einer gemeinsamen horizontalen Ebene eine geringe vertikale Bauhöhe realisiert werden. Außerdem genügt die Komfort-Lagerung auch aktuellen ökologischen Forderungen, weil der gesamte federnde Grundkörper in seiner kompakten Form vollständig recyclungsfähig ist.

Ausreichend große Federwege werden durch den freien Bauraum gewährleistet, der sich zwischen dem oberen und dem unteren Abschnitt ergibt. Hierbei wirkt die Oberseite des unteren horizontalen Abschnittes gleichzeitig als Federwegbegrenzung.

Der großflächige senkrechte Abschnitt gewährleistet eine stabile Lagefixierung der gesamten Baugruppe am Grundrahmen des Lattenrostes. Dieser Abschnitt kann verschiedene Außenkonturen aufweisen, wobei zur Anbindung der Dübelzapfen eine vom unteren horizontalen Abschnitt zunächst nach schräg oben und außen verlaufende und nachfolgend in einen geraden und horizontalen Abschnitt übergehende Kontur zweckmäßig ist.

Die vorgeschlagene Komfort-Lagerung ist universell für verschiedenartige Kappengestaltungen geeignet. In Abhängigkeit von geometrischer Form und Baugröße der zu verwendenden Kappen können beispielsweise zwischen den schräg nach unten sowie innen verlaufenden Abschnitten und den sich nach oben erstreckenden Abschnitten jeweils zusätzliche, horizontal verlaufende Abschnitte eingefügt werden. Ebenso ist es möglich, daß die hohlzylindrischen, in Richtung der Federholzleisten verlaufenden Abschnitte durch einen horizontalen Steg miteinander verbunden sind.

Geringe Reibungskräfte und somit ein geringer Verschleiß ergeben sich, sofern die hohlzylindrischen, in Richtung der Federholzleisten verlaufenden Abschnitte an ihrer geschlossenen, dem Grundrahmen zugeordneten Stirnseite eine ballige Außenkontur aufweisen, die zur Abstützung der Längenänderungen der gebogenen Federholzleiste wirksam werden kann. Wenn die am großflächigen senkrechten Abschnitt ausgestalteten Dübelzapfen jeweils einen Zentrieransatz aufweisen, kann vorteilhaft auch eine automatische Montage realisiert werden.

In der Zeichnung sind zwei Ausführungsbeispiele der Erfindung dargestellt, die nachfolgend beschrieben werden. Es zeigen:
- Fig. 1: eine erste Ausführungsform einer Komfort-Lagerung mit Darstellung des Grundrahmens in Vorderansicht
- Fig. 2: die Komfort-Lagerung gemäß Fig. 1 in Seitenansicht
- Fig. 3: die Komfort-Lagerung gemäß Fig. 1 im belasteten Zustand mit Darstellung der kappenförmigen Aufnahmeelemente für die Federholzleisten
- Fig. 4: eine zweite Ausführungsform einer Komfort-Lagerung in Vorderansicht, jedoch ohne Darstellung des Grundrahmens
- Fig. 5: die Komfort-Lagerung gemäß Fig. 4 in Seitenansicht
- Fig. 6: die Komfort-Lagerung gemäß Fig. 4 im unbelasteten Zustand mit Darstellung der kappenförmigen Aufnahmeelemente für die Federholzleisten

Die Komfort-Lagerung besteht aus einem federnden Grundkörper 1, der als einstückiges, im Spritzgießverfahren hergestelltes Kunststoffteil ausgestaltet ist. Der Grundkörper 1 kann, wie in Fig. 1 bis 3 dargestellt, einen horizontal verlaufenden Steg 2 aufweisen. Ebenso ist, wie in Fig. 4 bis 6 dargestellt, die Konstruktion des Grundkörpers 1 ohne einen solchen Steg 2 möglich. In jedem Fall geht jedoch der obere Abschnitt des federnden Grundkörpers 1 in zwei, jeweils schräg nach unten und innen verlaufende Abschnitte 3 und 4 über. Den Abschnitten 3 und 4 schließen sich wiederum nach oben verlaufende Abschnitte 5 und 6 an. Je nach Ausführungsform können hierbei zwischen den schräg nach unten und innen verlaufenden Abschnitten 3;4 und den sich nach oben erstreckenden Abschnitten 5;6 auch jeweils zusätzliche, horizontal verlaufende Abschnitte 16 und 17 angeordnet werden. Eine solche Ausgestaltung ist Gegenstand der Fig. 4 bis 6. Unabhängig von diesen alternativen Ausgestaltungen münden die sich nach oben erstreckenden Abschnitte 5;6 im weiteren Konturverlauf in einen, in Einbaulage horizontalen Abschnitt 7. Der horizontale Abschnitt 7 weist eine kürzere Baulänge als der obere Abschnitt auf.

Im Bereich des Übergangs vom oberen Abschnitt in die schräg nach unten verlaufenden Abschnitte 3;4 sind jeweils hohlzylindrische Abschnitte 8 und 9 angeordnet. Die Zylinderabschnitte 8 und 9 verlaufen in Richtung der Federholzleisten, wobei die Federholzleisten in den gezeigten Ausführungsbeispielen nicht näher dargestellt sind. Die hohlzylindrischen Abschnitte 8 und 9 sind an ihrer, dem Grundrahmen 10 entgegengesetzten Stirnseite und zumindest an ihrer obenliegenden Mantelfläche offen ausgestaltet. In diesen Öffnungen werden die kappenförmigen Aufnahmeelemente 11 für die Federholzleisten eingefügt und abgestützt. Die hohlzylindrischen Abschnitte 8 und 9 weisen an ihrer geschlossenen, dem Grundrahmen 10 zugeordneten Stirnseite jeweils eine ballige Aussenkontur 12 auf.

Der untere, horizontale Abschnitt 7 geht an seiner, dem Grundrahmen 10 des Lattenrostes zugeordneten Stirnseite in einen großflächigen senkrechten Abschnitt 13 über. Am Abschnitt 13 sind an der, in Einbaulage am Grundrahmen 10 anliegenden Außenfläche mindestens zwei Dübelzapfen 14 vorgesehen. Diese Dübelzapfen 14, die vorzugsweise jeweils einen Zentrieransatz 15 aufweisen, sind in derselben horizontalen Ebene wie die hohlzylindrischen Abschnitte 8 und 9 angeordnet.

Die Außenkontur des Abschnittes 13 verläuft ausgehend vom unteren Abschnitt 7 zunächst schräg nach oben und außen und geht dann in einen geraden, parallel zum horizontalen Abschnitt 7 verlaufenden Abschnitt über. Bei Konstruktionen gemäß den Fig. 1 bis 3 mit oberem Verbindungssteg 2 ist der großflächige senkrechte Abschnitt 13 am Grundkörper 1 so angeordnet, daß zwischen seiner oberen, dem Grundrahmen 10 abgewandten Innenkante und der, dem Grundrahmen 10 zugewandten Außenkante des oberen horizontalen Abschnittes 2 ein Abstand verbleibt.

Die auf den Lattenrost wirkende, über die Federholzleisten und die kappenförmigen Aufnahmeelemente 11 auf den federnden Grundkörper 1 übertragene vertikale Gewichtskraft ist üblicherweise so groß, daß die hohlzylindrischen Abschnitte 8;9 und der gegebenenfalls vorhandene Steg 2 in Richtung des unteren, horizontal angeordneten Abschnittes 7 einfedern. Ein derartiger Belastungszustand ist in der Fig. 3 dargestellt. Bei weiterer Belastungszunahme dient der untere Abschnitt 7 als Federwegbegrenzer und schützt die Komfort-Lagerung vor Überlastung.

## Patentansprüche

1. Komfort-Lagerung für Federholzleisten am Grundrahmen (10) eines Lattenrostes, bestehend aus einem federnden Grundkörper (1), dessen oberen Abschnitt mindestens zwei, in gleicher horizontaler Ebene angeordnete kappenförmige Aufnahmeelemente (11) für den stirnseitigen Endbereich von Federholzleisten zugeordnet sind, wobei der obere Abschnitt des federnden Grundkörpers (1) in zwei, jeweils schräg nach unten und innen verlaufende Abschnitte (3,4) übergeht, denen sich nach oben erstreckende Abschnitte (5,6) anschließen, die in einen, zur Ebene der kappenförmigen Aufnahmeelemente parallel verlaufenden weiteren Abschnitt (7) münden, der eine kürzere Baulänge als der obere Abschnitt aufweist und als Lagerelement zur Abstützung am Grundrahmen ausgestaltet ist, dadurch gekennzeichnet,
daß der federnde Grundkörper (1) als einstückiges, im Spritzgießverfahren hergestelltes Kunststoffteil ausgestaltet ist, bei dem jeweils im Bereich des Übergangs vom oberen Abschnitt in die schräg nach unten verlaufenden Abschnitte (3;4) hohlzylindrische, in Richtung der Federholzleisten verlaufende Abschnitte (8;9) angeordnet sind, die an ihrer, dem Grundrahmen (10) entgegengesetzten Stirnseite und zumindest an ihrer obenliegenden Mantelfläche offen ausgestaltet sind und wobei der untere horizontale Abschnitt (7) an seiner dem Grundrahmen (10) des Lattenrostes zugeordneten Stirnseite in einen großflächigen senkrechten Abschnitt (13) übergeht, der an seiner, in Einbaulage am Grundrahmen (10) anliegenden Außenfläche mindestens zwei Dübelzapfen (14) aufweist, die in derselben horizontalen Ebene wie die hohlzylindrischen Abschnitte (8;9) angeordnet sind.

2. Komfort-Lagerung für Federholzleisten am Grundrahmen (10) eines Lattenrostes nach Anspruch 1, dadurch gekennzeichnet,
daß der großflächige senkrechte Abschnitt (13) vom unteren horizontalen Abschnitt (7) ausgehend zunächst eine nach schräg oben und außen verlaufende Außenkontur aufweist, die nachfolgend in einen geraden und parallel zum horizontalen Abschnitt (7) verlaufenden Konturabschnitt übergeht.

3. Komfort-Lagerung für Federholzleisten am Grundrahmen (10) eines Lattenrostes nach Anspruch 1, dadurch gekennzeichnet,
daß zwischen den schräg nach unten sowie innen verlaufenden Abschnitten (3;4) und den sich zum horizontalen Abschnitt (7) nach oben erstreckenden Abschnitten (5;6) jeweils ein zusätzlicher, horizontal verlaufender Abschnitt (16;17) angeordnet ist.

4. Komfort-Lagerung für Federholzleisten am Grundrahmen (10) eines Lattenrostes nach Anspruch 1, dadurch gekennzeichnet,
daß die hohlzylindrischen, in Richtung der Federholzleisten verlaufenden Abschnitte (8;9) durch einen horizontalen Steg (2) miteinander verbunden sind.

5. Komfort-Lagerung für Federholzleisten am Grundrahmen (10) eines Lattenrostes nach Anspruch 1, dadurch gekennzeichnet,
daß die hohlzylindrischen, in Richtung der Federholzleisten verlaufenden Abschnitte (8;9) an ihrer geschlossenen, dem Grundrahmen (10) zugeordneten Stirnseite eine ballige Außenkontur (12) aufweisen.

6. Komfort-Lagerung für Federholzleisten am Grundrahmen (10) eines Lattenrostes nach Anspruch 1, dadurch gekennzeichnet,
daß die am großflächigen senkrechten Abschnitt (13) ausgestalteten Dübelzapfen (14) jeweils einen Zentrieransatz (15) aufweisen.

## Claims

1. A comfort mounting for spring wood slats on the base frame (10) of a lathe grid, consisting of a resilient base body (1), in the upper section of which at least two cap-shaped accommodation elements (11) are arranged in the same horizontal plane for the face-side end area of spring wood strips, whereby the upper section of the resilient base body (1) passes into two sections (3, 4) running in each case obliquely downwards and inwards, of which the sections (5, 6) which extend upwards connect, which open into a further section (7) running parallel to the plane of the cap-shaped accommodation elements, which features a shorter structural length than the upper section, and is designed as a bearing element for supporting the base frame, characterised in that the resilient base body (1) is designed as a single piece plastic component, manufactures by the injection moulding process, in which, at least in the area of the transition from the upper section into the sections (3, 4) running obliquely downwards, hollow cylindrical sections (8, 9) are arranged, running in the direction of the spring wood slats, which are designed to be open on their face side located opposite the base frame (10), and at least in their upper cladding surface, and whereby the lower horizontal section (7) passes into a large-surface perpendicular section (13) at the face side arranged on the base frame (10) of the lattice grid, which features at least two dowel tenons (14) on its surface located on the outside in the installation position on the base frame (10), said dowel tenons being arranged in the same horizontal plane as the hollow cylindrical sections (8, 9).

2. A comfort mounting for spring wood slats on the base frame (10) of a lathe grid according to claim 1,
characterised in that the large-area perpendicular section (13), starting from the lower horizontal section (7), features initially an external contour running obliquely upwards and outwards, which thereafter passes into a contour section running straight and parallel to the horizontal section (7).

3. A comfort mounting for spring wood slats on the base frame (10) of a lathe grid according to claim 1, characterised in that arranged in each case between the sections (3, 4) running obliquely downwards and inwards and the sections (5, 6) extending upwards to the horizontal section (7) is an additional section (16, 17) running horizontal.

4. A comfort mounting for spring wood slats on the base frame (10) of a lathe grid according to claim 1, characterised in that the hollow cylindrical sections (8, 9) running in the direction of the spring wood slats are connected to one another by a horizontal stretcher (2).

5. A comfort mounting for spring wood slats on the base frame (10) of a lathe grid according to claim 1, characterised in that the hollow cylindrical sections (8, 9) running in the direction of the spring wood slats feature a spherical-surfaced external contour (12) on their closed face side turned towards the base frame (10).

6. A comfort mounting for spring wood slats on the base frame (10) of a lathe grid according to claim 1, characterised in that the dowel tenons (14) provided on the large-surface perpendicular section (13) each feature a centering element (15).

## Revendications

1. Support de confort pour baguettes en bois souple sur le cadre de base (10) d'un sommier à lattes, consistant en un corps résilient de base (1) dont la section supérieure est munie d'au moins deux éléments en forme de calotte (11), placés sur le même plan horizontal, pour l'insertion de la face frontale extrême de baguettes en bois souple, alors que la section supérieure du corps résilient de base (1) se prolonge en deux sections obliques (3, 4) orientées respectivement vers le bas et vers l'intérieur, rejoignant des sections (5, 6) orientées vers le haut, qui débouchent dans une autre section (7), orientée parallèlement au plan des éléments supports en forme de calotte, dont la longueur est plus courte que celle de la section supérieure et qui est conçue comme un élément d'appui pour le soutien du cadre de base,
caractérisé en ce que
le corps résilient (1) de base est conçu sous forme d'une pièce en plastique en un seul tenant, fabriquée par injection, sur laquelle sont placées à chaque fois, à l'endroit où la section supérieure rejoint les sections obliques orientées vers le bas (3, 4), des sections cylindriques creuses (8, 9) suivant le sens des baguettes de bois souple, qui sont ouvertes, sur leur face frontale opposées au cadre de base (10) et au moins sur leur surface supérieure de couverture, et alors que la section horizontale inférieure (7), sur sa face frontale située sur le cadre de base (10) du sommier à lattes, rejoint une section verticale de grande surface (13), qui comporte, sur sa surface extérieure intégrée au cadre de base (10), deux chevilles-tampons (14), qui sont placées dans le même plan horizontal que les sections cylindriques creuses (8, 9).

2. Support de confort pour baguettes en bois souple sur le cadre de base (10) d'un sommier à lattes selon la revendication 1, caractérisé en ce que la section verticale de grande surface (13), à partir de la section horizontale inférieure (7), présente d'abord un contour extérieur oblique orienté vers le haut et l'extérieur, qui rejoint ensuite une section de contour rectiligne et parallèle à la section horizontale (7).

3. Support de confort pour baguettes en bois souple sur le cadre de base (10) d'un sommier à lattes selon la revendication 1, caractérisé en ce que entre les sections obliques orientées vers le bas et à l'intérieur (3, 4) et les sections (5, 6) s'étendant vers le haut jusqu'à la section horizontale (7), se trouve à chaque fois une section horizontale supplémentaire (16, 17).

4. Support de confort pour baguettes en bois souple sur le cadre de base (10) d'un sommier à lattes selon la revendication 1, caractérisé en ce que les sections cylindriques creuses (8, 9), orientées dans le sens des baguettes en bois souple sont reliées mutuellement par une traverse horizontale (2).

5. Support de confort pour baguettes en bois souple sur le cadre de base (10) d'un
sommier à lattes selon la revendication 1, caractérisé en ce que
les sections cylindriques creuses (8, 9) orientées dans le sens des baguettes en bois souple, sur leur face frontale fermée située contre le cadre de base (10), présentent un contour extérieur bombé (12).

6. Support de confort pour baguettes en bois souple sur le cadre de base (10) d'un
sommier à lattes selon la revendication 1, caractérisé en ce que
les chevilles-tampons (14) installées sur la section verticale de grande surface (13) comportent chacune une pièce de centrage (15).
